# EUROPÄISCHE PATENTSCHRIFT

(11) **EP 3 521 132 B1**
(45) Veröffentlichungstag und Bekanntmachung des Hinweises auf die Patenterteilung: **08.11.2023**
(21) Anmeldenummer: 19152796.9
(22) Anmeldetag: 21.01.2019
(51) Int. Cl.: B61L 15/00, B61L 23/04, B61L 25/02

(54) **VERFAHREN ZUM ERKENNEN EINES FAHRSCHLAUCHS BEI SCHIENENGEBUNDENEN FAHRZEUGEN**
METHOD FOR DETECTING A VEHICLE PATH FOR RAIL-BOUND VEHICLES
PROCÉDÉ DE DÉTECTION D'UN COULOIR DE CIRCULATION DES VÉHICULES FERROVIAIRES

(30) Priorität: 01.02.2018 DE 102018201531
(43) Veröffentlichungstag der Anmeldung: 07.08.2019
(73) Patentinhaber: KNORR-BREMSE Systeme für Schienenfahrzeuge GmbH, 80809 München (DE)
(72) Erfinder: SPANG, Andreas, 66540 Neunkirchen (DE)

(56) Entgegenhaltungen:
- EP-A1- 3 138 753
- WO-A1-2018/091508
- DE-A1-102006 007 788
- DE-A1-102009 006 085
- DE-A1-102014 206 473
- DE-A1-102015 219 690

## Beschreibung

Die vorliegende Erfindung betrifft ein Verfahren zur Kollisionserkennung von schienengebundenen Fahrzeugen mit Objekten, zur Verwendung als Hilfsmittel zur Kollisionsvermeidung im Bereich der Fahrerassistenzsysteme.

Fahrerassistenzsysteme helfen dem Fahrer bei der Wahrnehmung seiner Aufgaben als Führer eines Fahrzeugs und sind im Bereich der schienenlosen Kraftfahrzeuge Stand der Technik. Systeme wie beispielsweise eine Abstandskontrolle zum vorausfahrenden Fahrzeug oder Assistenten zum Spurhalten oder Spurwechseln nehmen eine wichtige Rolle zur Unfallprävention im dichterwerdenden Straßenverkehr ein. Einen besonders großen Beitrag dazu leisten Kollisionswarn- und Unfallvermeidungssysteme.

Diese erkennen Hindernisse auf der Fahrspur, mit denen es zu einer Kollision kommen kann und geben die Information über ein Warnungserzeugungssystem durch optische, akustische oder haptische Signale weiter. Falls der Fahrer nicht reagiert, können sogar Maßnahmen eingeleitet werden, um das Fahrzeug im Notfall noch rechtzeitig vor dem Kontakt mit dem Hindernis zum Stehen zu bringen, oder zumindest die Aufprallenergie deutlich zu verringern, und somit den möglichen Schaden zu minimieren.

Die meisten Kollisionswarnsysteme dieser Art arbeiten bei der Kollisionsberechnung mit einem sogenannten Fahrschlauch. Der Fahrschlauch bestimmt den Bereich, den das Fahrzeug mit seinem Lichtprofil auf der voraussichtlichen Fahrspur durchfährt. Er beschreibt damit eine Trajektorie, in der das Fahrzeug sich in einem oder mehreren darauffolgenden Zeitabschnitt(en) bewegen wird.

Durch eine Messung des aktuellen Lenkwinkels und weiterer Fahrzeugparameter lassen sich präzise Aussagen über den Verlauf des Fahrschlauchs gewinnen. Neben dem Lenkwinkel werden zur Bestimmung des Fahrschlauchs zudem meist optische Sensoren wie beispielsweise Kameras verwendet, die Fahrbahnmarkierungen wie Mittellinien oder Seitenstreifen erkennen und aufnehmen.

Jedoch weisen diese Fahrschläuche üblicherweise eine mit der Entfernung zum Fahrzeug wachsende Unschärfe auf, da der Verlauf eines Fahrschlauchs wie erwähnt vom aktuellen Lenkwinkel und damit von der Bedienung des Fahrzeugführers abhängig ist und der Lenkimpuls des Fahrers in der Regel nicht vollständig vorhergesagt werden kann.

Zur Erfassung der Umgebung und damit zur Erkennung von möglicherweise kollisionsverursachenden Objekten und Hindernissen, werden ebenfalls optische Sensoren, aber auch Radar-, Lidar- oder Ultraschallsensoren, verwendet.

Aus dem erfassten Fahrschlauch des Fahrzeugs und den Sensordaten ermitteln Analysemodule die aktuelle Situation und ergreifen anschließend Maßnahmen zur Unfallvermeidung, wie beispielsweise das Auslösen einer oder mehrerer Warnstufen, bis hin zum Eingriff in das Bremssystem.

Kollisionswarn- und Vermeidungssysteme für schienengebundene Fahrzeuge befinden sich noch in der Erprobung und sind noch nicht weit verbreitet. Im Patentdokument DE 10 2014 206 473 A1 ist ein Verfahren zum Erkennen eines Fahrschlauchs beschrieben. Dazu wird die aktuelle Position des Fahrzeugs auf einem hinterlegten Streckennetz bestimmt und mit Hilfe der aktuellen Bewegungsdaten ein Fahrschlauch ermittelt. Potentielle kollisionsverursachende Objekte werden von Sensoren des Fahrzeugs erfasst und gegebenenfalls eine Warnung an den Fahrzeugführer ausgegeben.

Ein Hauptproblem stellt dabei bisher die Ermittlung eines exakten Fahrschlauchs dar, da Schienenfahrzeuge wie Straßenbahnen häufig enge Kurven von 90° und mehr durchfahren und optische Sensorsysteme den Fahrschlauch, und gegebenenfalls kollisionsverursachende Hindernisse, durch eine zu wenig in Fahrtrichtung ausgerichtete Sensororientierung nur unzureichend erfassen können. Des Weiteren fehlen bei Schienentrassen in der Regel optische Markierungen, die eine Voraussetzung für eine Erkennung des Fahrschlauches durch optische Sensoren sind. Zudem ist die Aufnahme eines Lenkwinkels bei Schienenfahrzeugen nicht möglich. Somit ist eine zuverlässige und präzise Aufnahme des Fahrschlauchs nach herkömmlichen bekannten Mitteln aus dem schienenlosen Verkehr nicht umzusetzen. Dennoch soll auf die Sicherheit, die Fahrerassistenzsysteme und im Besonderen Kollisionswarn- und Unfallvermeidungssysteme den Teilnehmern im modernen Straßenverkehr bieten können, nicht verzichtet werden.

Vor diesem Hintergrund ist es Aufgabe des erfindungsgemäßen Verfahrens, der erfindungsgemäßen Vorrichtung und des erfindungsgemäßen Analysemoduls, eine Möglichkeit zur zuverlässigen und präzisen Erkennung des Fahrbahnschlauchs und kollisionsverursachender Objekte anzubieten, um die Vorteile moderner Fahrerassistenzsysteme auch auf schienengebundene Fahrzeuge anzuwenden.

Diese Aufgabe wird mit einem Verfahren sowie mit einer Vorrichtung gemäß der nebengeordneten Ansprüche gelöst. Zur präzisen und zuverlässigen Erkennung des Fahrschlauchs wird der Verlauf der Fahrtstrecke aufgenommen. Da Schienenfahrzeuge wie Straßenbahnen ausschließlich auf einem festgelegten Schienennetz fahren, kann somit der zurückzulegende Pfad des Fahrzeugs definitiv bestimmt werden.

Das gewonnene digitale Streckennetz kann in einer Datenbank hinterlegt werden und steht somit für künftige Fahrten zur Verfügung. In Verbindung mit der aktuellen Position des Fahrzeugs und dessen Bewegungsdaten, wie Beschleunigung und Geschwindigkeit, die ebenfalls erfasst werden müssen, kann somit der Fahrschlauch mit einer erfindungsgemäßen Vorrichtung sehr genau bestimmt werden. Im Anschluss daran wird wenigstens ein Sensor des Fahrzeugs in Richtung seiner Bewegung anhand der durch die vorangehenden Verfahrensschritte gewonnenen Informationen des Fahrschlauchs optimiert, um so potentielle kollisionsverursachende Objekte und die für den Fahrschlauch relevante Umgebung besser zu erfassen.

Vorteilhafte Weiterbildungen sind Gegenstand der abhängigen Ansprüche.

Das Speichern weiterer Streckeninformationen, wie einem Kurvenprofil, einem Geschwindigkeitsprofil oder einem Höhenprofil beim Überführen des Streckennetzes in ein digitales Streckennetz in eine Datenbank nach Anspruch 3, ermöglicht die Weiterverwendung der betreffenden Daten für weitere Systeme zur Steigerung der Sicherheit oder der Effizienz des Antriebs. Nutzbare Einsatzmöglichkeiten sind beispielsweise ein Geschwindigkeitswarnsystem im Falle einer Überschreitung einer als Geschwindigkeitsprofil hinterlegten Maximalgeschwindigkeit oder ein System, das das Höhenprofil einer Strecke für die Effizienzverbesserung des Antriebs nutzen kann. Somit können wichtige Aspekte wie Sicherheit und Verbrauchsreduzierung weiter verbessert werden.

Eine Überführung des Streckennetzes in ein digitales Streckennetz unter Zuhilfenahme einer Ortungstechnologie wie GPS gemäß Anspruch 4, stellt eine zuverlässige und technisch einfache Möglichkeit zur Umsetzung des Überführens des Streckennetzes dar.

Gleiches gilt für die Erfassung der Bewegungsdaten mit Hilfe einer Ortungstechnologie.

Die Erfassung der Geschwindigkeit und der Beschleunigung als Bewegungsdaten, ermöglicht eine präzisere Ausrichtung der Sensoren sowie eine präzisere Berechnung des Fahrschlauchs und erlaubt ebenso wie zuvor beschrieben die Anwendbarkeit weiterer sicherheitsrelevanter Technik, wie eines Geschwindigkeitswarnsystems.

Die Aufnahme eines Zeitstempels gemäß Anspruch 7, ermöglicht eine vergleichsweise leichte Zuordnung zwischen jeweiligen Positionsdaten und Bewegungsdaten.

Nachfolgend wird die Erfindung im Detail anhand der **Fig. 1****,** die ein Blockdiagramm zur Darstellung des Ablaufs des Verfahrens zeigt, näher erläutert.

### Ausführungsbeispiel:

Zunächst wird das physische Streckennetz 1 in ein digitales Streckennetz 2 per GPS überführt und in einer Datenbank gespeichert. Zudem werden die Positionsdaten 4 des Fahrzeugs aus der aktuellen Position 3 des Fahrzeugs ebenfalls per GPS zusammen mit einem zugehörigen Zeitstempel, der die Information des aufgenommenen Zeitpunkts enthält, erfasst. Ebenso werden die aktuellen Bewegungsdaten 6 des Fahrzeugs, wie Geschwindigkeit und Beschleunigung, über dafür geeignete Sensoren ebenfalls mit einem Zeitstempel aufgenommen.

Die somit erhaltenen Informationen der aktuellen Positionsdaten 4 und der aktuellen Bewegungsdaten 6 werden zusammen mit dem digitalen Streckennetz an eine Vorrichtung zur Ermittlung des Fahrschlauchs 9 weitergegeben. Dort werden die aktuellen Positionsdaten 4 in das digitale Streckennetz 2 gelegt und die Bewegungsdaten 6 anhand des Zeitstempels zu den entsprechenden Positionsdaten 4 zugeordnet. Damit kann die Fahrschlauchermittlungsvorrichtung 9 den Fahrschlauch 10 ermitteln.

Die somit gewonnenen Informationen des Fahrschlauchs werden verwendet, um die Ausrichtung der Sensoren 12 in Richtung der Bewegung des Fahrzeugs zu optimieren, um so potentielle kollisionsverursachende Objekte und die für den Fahrschlauch relevante Umgebung besser zu erfassen.

Weiterhin werden die Informationen zusammen mit den Daten der Objekt-/ Umgebungserkennung 8, die durch die Sensoren 12, wie optische Sensoren, Radarsensoren oder dergleichen, zur Erkennung von kollisionsverursachenden Objekten und der Umgebung erfasst wurden, an ein Analysemodul 11 weitergegeben. Das Analysemodul entscheidet anschließend anhand der gegebenen Informationen über die Maßnahmen die zur Kollisionsverhinderung ergriffen werden. Maßnahmen können dabei von akustischen oder optischen Warnsignalen bis hin zu einem Eingriff in das Bremssystem des Fahrzeugs reichen.

### Bezugszeichenliste

- 1: Streckennetz
- 2: Digitales Streckennetz
- 3: Position des Fahrzeugs
- 4: Positionsdaten
- 5: Bewegung des Fahrzeugs
- 6: Bewegungsdaten
- 7: Umgebung
- 8: Daten der Objekt-/Umgebungserkennung
- 9: Vorrichtung zur Ermittlung des Fahrschlauchs
- 10: Fahrschlauch
- 11: Analysemodul
- 12: Sensoren

## Patentansprüche

1. Verfahren zur Kollisionserkennung von schienengebundenen Fahrzeugen mit folgenden Schritten:
(A) Bereitstellen eines Streckennetzes (1) auf dem sich das Fahrzeug bewegt als digitales Streckennetz (2);
(B) Ermitteln einer aktuellen Position (3) des Fahrzeugs und Erzeugung aktueller Positionsdaten (4) des Fahrzeugs;
(C) Erfassen einer aktuellen Bewegung (5) des Fahrzeugs und Erzeugung von aktuellen Bewegungsdaten (6) des Fahrzeugs;
(D) Ermitteln eines Fahrschlauchs (10) anhand der erfassten Daten aus den Schritten (A), (B) und (C); **dadurch gekennzeichnet, dass** in einem weiteren Verfahrensschritt
(E) die Ausrichtung von wenigstens einem Sensor (12) des Fahrzeugs in Richtung seiner Bewegung anhand der durch die vorangehenden Verfahrensschritte gewonnenen Informationen des Fahrschlauchs (10) optimiert wird, um potentielle kollisionsverursachende Objekte und die für den Fahrschlauch (10) relevante Umgebung besser zu erfassen.

2. Verfahren nach Anspruch 1, wobei das digitale Streckennetz (2) aus Schritt (A) einen Verlauf der Schienen und/oder Kurvenprofile und/oder Höhenprofile und/oder Geschwindigkeitsprofile des Streckennetzes (1) aufweist und die zugehörigen Daten als Geodaten gespeichert werden.

3. Verfahren nach einem der Ansprüche 1 oder 2, wobei das Bereitstellen des Streckennetzes (1) als digitales Streckennetz (2) in Schritt (A) unter Verwendung einer Ortungstechnologie durchgeführt wird.

4. Verfahren nach einem der Ansprüche 1 bis 3, wobei das Erfassen der Bewegungsdaten (6) in Schritt (C) unter Verwendung einer Ortungstechnologie durchgeführt wird.

5. Verfahren nach einem der Ansprüche 1 bis 3, wobei das Erfassen der Bewegungsdaten (6) in Schritt (C) unter Verwendung von fahrzeugeigenen Daten durchgeführt wird.

6. Verfahren nach einem der Ansprüche 1 bis 5, wobei die aktuellen Bewegungsdaten (6) in Schritt (C) eine Beschleunigung und eine Geschwindigkeit des Fahrzeugs auf den Schienen aufweisen.

7. Verfahren nach einem der Ansprüche 1 bis 6, wobei bei dem Erfassen der aktuellen Positionsdaten (4) und der aktuellen Bewegungsdaten (6) in Schritt (B) beziehungsweise Schritt (C) ein Zeitstempel miterfasst wird.

8. Vorrichtung aufweisend mindestens einen Datenspeicher, eine CPU-Einheit, ein Mittel zur Positionserfassung eines Fahrzeugs, wenigstens einen Sensor, dazu konfiguriert potentielle kollisionsverursachende Objekte und die für den Fahrschlauch relevante Umgebung eines Fahrzeugs zu erfassen, einen Dateneingangsabschnitt und einen Datenausgangsabschnitt, **dadurch gekennzeichnet, dass** sie, zur Ausführung des Verfahrens zur Kollisionserkennung von schienengebundenen Fahrzeugen (10) gemäß Anspruch 1 konfiguriert ist.

9. Vorrichtung gemäß Anspruch 8, wobei die Vorrichtung dazu konfiguriert ist, die Zuordnung der aktuellen Bewegungsdaten (6) und der aktuellen Positionsdaten (4) des Fahrzeugs anhand von einem Zeitstempel der Bewegungsdaten (6) und der Positionsdaten (4) durchzuführen.

10. Analysemodul (11) aufweisend eine Vorrichtung zur Ermittlung eines Fahrschlauchs nach Anspruch 8 oder 9, wobei das Analysemodul dazu eingerichtet ist anhand des Fahrschlauchs und von Daten des wenigstens einen Sensors Warnmaßnahmen oder Maßnahmen zur Kollisionsvermeidung einzuleiten.

## Claims

1. A method for detecting collisions of rail-bound vehicles, having the following steps:
(A) provision of a rail network (1) on which the vehicle moves in the form of a digital rail network (2);
(B) determination of a current position (3) of the vehicle and generation of current position data (4) for the vehicle;
(C) detection of a current movement (5) of the vehicle and generation of current movement data (6) for the vehicle;
(D) determination of a vehicle path (10) using the data captured in steps (A), (B) and (C); **characterised in that** in a further step of the method:
(E) the orientation of at least one sensor (12) of the vehicle in the direction of its movement is optimised by means of the information on the vehicle path obtained in the previous steps of the method in order to better detect potential collision-causing objects and the environment relevant to the vehicle path.

2. A method according to claim 1, the digital rail network (2) from step (A) having a course of the rails and/or of the curve profile and/or of the height profile and/or of the speed profile of the rail network (1), and the associated data being stored as geodata.

3. A method according to either of claims 1 or 2, the provision of the rail network (1) in the form of a digital rail network (2) in step (A) being carried out using a location technology.

4. A method according to any one of the claims 1 to 3, the capture of the movement data (6) in step (C) being carried out using a location technology.

5. A method according to any one of the claims 1 to 3, the capture of the movement data (6) in step (C) being carried out using on-board data.

6. A method according to any one of the claims 1 to 5, the current movement data (6) in step (C) comprising an acceleration and a speed of the vehicle on the rails.

7. A method according to any one of the claims 1 to 6, a time stamp being captured at the same time as the current position data (4) and the current movement data (6) are captured in step (B) and step (C) respectively.

8. A device comprising at least one data storage device, a CPU unit, a means of detecting the position of a vehicle, at least one sensor that is configured to detect potentially collision-causing objects and the environment of a vehicle relevant to the vehicle path, a data input section and a data output section, **characterised in that** it is configured to carry out the method for detecting collisions of rail-bound vehicles (10) according to claim 1.

9. A device according to claim 8, the device being configured to allocate the current movement data (6) and the current position data (4) of the vehicle using a time stamp relating to the movement data (6) and the position data (4).

10. An analysis module (11) having a device for determining a vehicle path according to claim 8 or 9, the analysis module being set up to initiate warning measures or collision avoidance measures using the vehicle path and data from the at least one sensor.

## Revendications

1. Procédé de détection de collision de véhicules ferroviaires, comprenant les stades suivants :
(A) on se procure sous la forme d'un réseau (2) de voies numérique, un réseau (1) de voies sur lequel le véhicule se déplace ;
(B) on détermine une position (3) actuelle du véhicule et on produit des données (4) de position actuelle du véhicule ;
(C) on détecte un déplacement (5) actuel du véhicule et on produit des données (6) de déplacement actuel du véhicule ;
(D) on détermine un couloir (10) de circulation, à l'aide des données détectées dans les stades (A), (B) et (C) ; **caractérisé en ce que,** dans un autre stade du procédé :
(E) on optimise l'orientation d'au moins un capteur (12) du véhicule dans la direction de son déplacement, à l'aide des informations, obtenues par les stades précédents du procédé, du couloir (10) de circulation, afin de mieux détecter des objets potentiels provoquant une collision et l'environnement pertinent pour le couloir (10) de circulation du véhicule.

2. Procédé suivant la revendication 1, dans lequel le réseau (2) numérique de voies du stade (A) comporte un tracé des rails et/ou des profils en courbe et/ou des profils en hauteur et/ou des profils de vitesse du réseau (1) de voies et on met en mémoire les données leur appartenant sous la forme de géo-données.

3. Procédé suivant l'une des revendications 1 ou 2, dans lequel on se procure le réseau (1) de voies sous la forme du réseau (2) numérique de voies du stade (A) en utilisant une technologie de localisation.

4. Procédé suivant l'une des revendications 1 à 3, dans lequel on effectue la détection des données (6) de déplacement au stade (C) en utilisant une technologie de localisation.

5. Procédé suivant l'une des revendications 1 à 3, dans lequel on effectue la détection des données (6) de déplacement du stade (C) en utilisant des données propres au véhicule.

6. Procédé suivant l'une des revendications 1 à 5, dans lequel les données (6) actuelles de déplacement du stade (C) comportent une accélération et une vitesse du véhicule sur les rails.

7. Procédé suivant l'une des revendications 1 à 6, dans lequel, lors de la détection des données (4) actuelles de position et des données (6) actuelles de déplacement du stade (B) et du stade (C), on détecte en même temps une estampille temporelle.

8. Installation comportant au moins une mémoire de données, une unité CPU, un moyen de détection de la position d'un véhicule, au moins un capteur, configuré pour détecter des objets potentiels de provocation d'une collision et l'environnement, pertinent pour le couloir de circulation, d'un véhicule, une partie d'entrée de données et une partie de sortie de données, **caractérisée en ce qu'**elle est configurée pour la réalisation du procédé de détection de collision de véhicules (10) ferroviaires suivant la revendication 1.

9. Installation suivant la revendication 8, dans laquelle l'installation est configurée pour effectuer l'association des données (6) de déplacement actuel et des données (4) de position actuelle du véhicule, à l'aide d'une estampille temporelle des données (6) de déplacement et des données (4) de position.

10. Module (11) d'analyse comportant une installation de détermination d'un couloir de circulation suivant la revendication 8 ou 9, dans lequel le module d'analyse est agencé pour prendre, à l'aide du couloir de circulation et des données du au moins un capteur, des mesures d'alerte ou des mesures pour empêcher une collision.
